# EUROPÄISCHE PATENTSCHRIFT

(11) **EP 0 491 219 B1**
(45) Veröffentlichungstag und Bekanntmachung des Hinweises auf die Patenterteilung: **29.05.1996**
(21) Anmeldenummer: 91120715.7
(22) Anmeldetag: 03.12.1991
(51) Int. Cl.: F28F 9/02

(54) **Wasserkasten für einen Wärmetauscher**
Header box for a heat-exchanger
Boîte de distribution pour un échangeur de chaleur

(30) Priorität: 15.12.1990 DE 4040134
(43) Veröffentlichungstag der Anmeldung: 24.06.1992
(73) Patentinhaber: Behr GmbH & Co., D-70469 Stuttgart (DE)
(72) Erfinder: Balci, Sinan, W-7000 Stuttgart (DE)
(74) Vertreter: Wasmuth, Rolf, Dipl.-Ing.

(56) Entgegenhaltungen:
- EP-A- 0 327 440
- EP-A- 0 327 441
- EP-A- 0 388 268
- FR-A- 2 551 852

## Beschreibung

Die Erfindung betrifft einen Wasserkasten für einen Wärmetauscher.

Aus der DE-B 23 53 362 ist ein Wasserkasten bekannt, dessen Aufnahmestutzen in seiner Länge derart ausgebildet ist, daß er als Dichtfläche für die auf dem eingesteckten Ende des Schlauchanschlußstutzens angeordnete Dichtung dienen kann. Die Rastvorrichtung ist im wesentlichen dadurch gebildet, daß am freien Endabschnitt des eingesteckten Schlauchanschlußstutzens Rastzungen ausgebildet sind, die entsprechende Rastnasen am Ende des Anschlußstutzens hintergreifen. Damit wird zwar eine ausreichende Axialsicherung des Schlauchanschlußstutzens am Wasserkasten erzielt, eine ausreichend steife Verbindung zwischen dem Wasserkasten und dem Schlauchanschlußstutzen ist aber nicht gegeben. So können auf den Schlauchanschlußstutzen wirkende geringe Querkräfte bereits zu einer Schrägstellung des Schlauchanschlußstutzens bezogen auf die Längsmittelachse des Aufnahmestutzens führen, wodurch Leckagen entstehen können. Da der Wasserkasten aus Kunststoff besteht, ist bei einer extremen Schrägstellung des Schlauchanschlußstutzens auch die Gefahr eines Ausbrechens des Schlauchanschlußstutzens bzw. eine unerwünschte Verformung des Aufnahmestutzens möglich.

Aus der FR-A 2 551 852 ist ein Wasserkasten mit einem Aufnahmestutzen bekannt, in den nach Art einer Bajonettverbindung ein Schlauchanschlußstutzen montierbar ist. Zur Lagesicherung ist vorgesehen, am Schlauchanschlußstutzen eine radiale Zunge anzuordnen, die die Drehlage des Anschlußstutzens durch Rasteingriff in ein Aufnahmeteil sichert, das am Aufnahmestutzen vorgesehen ist. Neben einem axialen Einstecken ist zur Endmontage und Sicherung des Anschlußstutzens eine Drehbewegung um ca. 90° erforderlich, was bei einem am Anschlußstutzen vormontierten Wasserschlauch zu Montageschwierigkeiten führt.

Der Erfindung liegt die Aufgabe zugrunde, die Verbindung zwischen einem Schlauchanschlußstutzen und einem Wasserkasten bei großer Steifigkeit der Verbindung und einfacher Montage nach dem Prinzip einer Einsteckverbindung auszubilden.

Diese Aufgabe wird erfindungsgemäß durch die Merkmale des Anspruches 1 gelöst.

Die radial außen angeordnete Rastvorrichtung ermöglicht eine lange axiale Führung für den Schlauchanschlußstutzen, wodurch eine steife Verbindung erzielt ist. In Einsteckrichtung greifen das Aufnahmeteil und das Einsteckteil in Umfangsrichtung drehfest ineinander, so daß die Drehlage von Aufnahmeteil und Einsteckteil bereits zu Beginn des Einsteckvorgangs festliegt und zur Verrastung zwischen Aufnahmeteil und Einsteckteil nicht geändert wird. Die axiale Sicherung erfolgt durch die Rastvorrichtung, die gegen Ende des Einsteckweges wirksam wird, so daß dann ein unverlierbarer, drehfester Halt gegeben ist. Das Aufnahmeteil und das Einsteckteil können in unterschiedlichen, vorbestimmbaren Drehlagen formschlüssig miteinander verrastet werden. Eine vorgewählte Montagelage eines insbesondere winkligen Schlauchanschlußstutzens ändert sich für die Endmontage nicht.

In Weiterbildung der Erfindung ist vorgesehen, daß das am Schlauchanschlußstutzen angeordnete Teil der Rastvorrichtung im eingerasteten Zustand des Schlauchanschlußstutzens den Aufnahmestutzen überragt, wodurch eine kurze axiale Baulänge erzielt ist.

Vorteilhaft ist das Aufnahmeteil der Rastvorrichtung von einem koaxial zum Stutzen liegenden Ring begrenzt, der über radiale Stege am Stutzen gehalten ist. Der Ring weist dabei zwischen je zwei Stegen eine sich in Umfangsrichtung erstreckende, radial nach innen ragende Rastnase auf, deren Rastebene - in Einsteckrichtung gesehen - hinter den Stegen liegt. Das Einsteckende der Rastvorrichtung wird durch mindestens eine axial sich erstreckende Zunge gebildet, die einen radial nach außen ragenden Rastnocken trägt und sich in Umfangsrichtung des Stutzens koaxial wölbt. Hintergreift der Rastnocken der Zunge die Rastnase des Rings, liegt die Zunge in Umfangsrichtung zwischen zwei Stegen, wodurch die formschlüssige Drehsicherung erzielt ist.

Weitere Merkmale der Erfindung ergeben sich aus den weiteren Ansprüchen, der Beschreibung und der Zeichnung, in der ein nachfolgend im einzelnen beschriebenes Ausführungsbeispiel der Erfindung dargestellt ist. Es zeigen:
- Fig. 1: einen Axialschnitt durch einen Sauganschlußstutzen für einen Wasserkasten,
- Fig. 1a: eine Innenansicht in Richtung des Pfeiles X in Fig. 1 auf die Wandung des Sauganschlußstutzens,
- Fig. 2: einen Axialschnitt durch einen Aufnahmestutzen eines schematisch dargestellten Wasserkastens,
- Fig. 2a: eine Seitenansicht auf den Aufnahmestutzen des Wasserkastens nach Fig. 2,
- Fig. 3: einen Schnitt längs der Linie III-III in Fig, 1,
- Fig. 4: eine Stirnansicht auf das freie Ende des Anschlußstutzens gemäß Fig. 2,
- Fig. 5: einen Axialschnitt durch einen im Aufnahmestutzen des Wasserkastens teilmontierten Sauganschlußstutzen,
- Fig. 6: einen Axialschnitt gemäß Fig. 5 mit am Wasserkasten eingerastetem Sauganschlußstutzen.

Der in Fig. 1 dargestellte Schlauchanschlußstutzen 1 ist als Winkelstutzen ausgeführt. Er weist einen längeren Schenkel 101 und einen kürzeren Schenkel 102 auf. Das freie Ende des kürzeren Schenkels zeigt einen Befestigungsabschnitt 110 für einen Wasserschlauch. Der längere Schenkel 101 ist zum Einstecken in einen Aufnahmestutzen 2 eines in Fig. 2 schematisch dargestellten Wasserkastens 3 eines nicht näher dargestellten Wärmetauschers vorgesehen. Zum leichteren Einführen in den Aufnahmestutzen 2 ist der längere Schenkel 101 zu seinem freien Ende durch Verringerung der Wandstärke leicht konisch verjüngt ausgebildet.

Im gezeigten Ausführungsbeispiel ist radial außen am Schlauchanschlußstutzen 1 der Aufnahmeteil 4 einer Rastvorrichtung 6 (Fig. 5) und am Aufnahmestutzen 2 radial außen der Einsteckteil 5 der Rastvorrichtung 6 angeordnet. Vorteilhaft ist der Aufnahmeteil 4 mit dem Schlauchanschlußstutzen 1 und der Einsteckteil 5 mit dem Aufnahmestutzen 2 einteilig, vorzugsweise aus Kunststoff ausgebildet. Es kann zweckmäßig sein, das Aufnahmeteil am Anschlußstutzen 2 und das Einsteckteil am Schlauchanschlußstutzen 1 anzuordnen.

Der freie Endabschnitt 7 des am Wasserkasten 3 vorstehenden Aufnahmestutzens 2 ist kurz vor seiner Stirnseite 8 mit verringertem äußeren Durchmesser ausgebildet, so daß sich eine Ringschulter 9 ergibt. Vor der Ringschulter 9 liegt ein Dichtring 10, der im gezeigten Ausführungsbeispiel als O-Ring vorgesehen ist und die flüssigkeitsdichte Abdichtung zwischen dem Schlauchanschlußstutzen 1 und dem Aufnahmestutzen 2 herstellt.

Der gestufte Endabschnitt 7 ist von einem aus axial sich erstreckenden Zungen 12 gebildeten Ring 11 koaxial umgeben, wobei der Zungenring 11 über einen radialen Ringflansch 13 einteilig an den Aufnahmestutzen 2 anschließt (Fig. 2, 2a). Im gezeigten Ausführungsbeispiel sind über den Umfang gleichmäßig verteilt vier Einsteckzungen 12 ausgebildet (Fig. 4), die in Umfangsrichtung gewählt sind und jeweils mit Abstand u zueinander liegen. Jede Zunge 12 weist an ihrem freien Ende einen radial nach außen stehenden Rastnocken 14 auf, der sich in Umfangsrichtung vorteilhaft über die ganze Breite Z einer Zunge 12 erstreckt. Wie Fig. 2a zeigt, erstrecken sich die Freiräume 12a zwischen zwei Zungen 12 nicht über deren ganze axiale Länge, so daß die Zungen in ihren Fußbereichen einen gemeinsamen Koaxialabschnitt bilden, der mit dem Ringflansch 13 verbunden ist.

Im gezeigten Ausführungsbeispiel begrenzt der koaxiale Zungenring 11 mit dem Endabschnitt 7 einen Ringraum 15, der entsprechend dem gestuften Endabschnitt 7 einen gestuften Querschnitt aufweist (Fig. 2) und zur Stirnseite 8 des Aufnahmestutzens 2 offen ist.

Der längere Schenkel 101 des Schlauchanschlußstutzens 1 trägt am Stutzenknick eine einteilig angeformte Ringwand 20, die koaxial zum Stutzen liegt und mit diesem einen etwa U-förmigen, zum freien Ende des Schenkels offenen Aufnahmeraum 21 für den Endabschnitt 7 des Aufnahmestutzens 2 bildet. Entsprechend dem gestuften Außendurchmesser des Endabschnitts 7 ist der Aufnahmeraum 21 im Durchmesser gestuft ausgebildet, so daß auf der dem Stutzenmantel zugewandten Innenseite der Ringwand 20 eine Ringschulter 22 ausgebildet ist.

Auf der Außenseite der Ringwand 20 sind in Umfangsrichtung mit gleichem Abstand 26 zueinander liegende, radiale Stege 23 angeordnet, die einen das Aufnahmeteil 4 der Rastvorrichtung 6 begrenzenden Ring 24 halten. Der Ring erstreckt sich etwa über die halbe axiale Länge der Ringwand 20 und endet etwa an deren freier Stirnseite.

Zwischen je zwei Stegen 23, die in Umfangsrichtung vorzugsweise in einem Winkelabstand 26 von 90° zueinander liegen, weist der Ring 24 eine radial nach innen ragende Rastnase 25 auf. Wie Fig. 3 zeigt, erstreckt sich die Rastnase 25 nur über einen Teilbereich des Winkelabstands 26; die Rastnase 25 liegt genau mittig zwischen zwei Stegen 23. Die durch die Rastnasen 25 bestimmte Rastebene 30 liegt - in Einsteckrichtung gesehen - hinter den Stegen 23.

Wie insbesondere Fig. 3 zeigt, begrenzen zwei benachbarte Stege 23, der Ring 24 und die Ringwand 20 jeweils ein Aufnahmefeld 27. Über den Umfang verteilt sind entsprechend den vier vorgesehenen Zungen des Einsteckteils 5 vier Aufnahmefelder 27 am Aufnahmeteil 4 vorgesehen, wobei die Breite Z der Zungen 12 der Breite B der Aufnahmefelder 27 angepaßt ist. Aufgrund der räumlichen Anordnung der Stege 23 über den Umfang der Ringwand 20 ist die Breite B aller Aufnahmefelder 27 gleich; entsprechend ist die Breite Z der vier Zungen des Einsteckteils 5 gleich. Die Rastvorrichtung 6 kann somit in vier unterschiedlichen Drehlagen von Aufnahmeteil und Einsteckteil zueinander drehfest verrastet werden. Die drehfeste Verbindung ergibt sich durch das formschlüssige Eingreifen der Zungen 12 zwischen je zwei Stege 23.

Wie Fig. 1a zeigt, ist im längeren Schenkel 101 zwischen dem Aufnahmeteil 4 und dem freien Ende 103 des Schenkels 101 im Stutzenmantel 104 ein U-förmiger Schlitz 105 vorgesehen, der in Längsrichtung des Schenkels 101 ausgerichtet ist und dessen Öffnung dem Aufnahmeteil 4 zugewandt liegt. Die sich dadurch ergebende Zunge 106 in der Wandung des Schlauchanschlußstutzens 1 liegt mit ihrem freien Ende dem Ende 103 des Schenkels 101 zugewandt und ist in Stutzenlängsrichtung ausgerichtet. Diese Zunge 106 weist eine radial nach außen vorstehende Vorrastnase 107 auf, die sich vorteilhaft über die gesamte Breite der Zunge 106 erstreckt.

Wie Fig. 5 zeigt, rastet beim Einstecken des Schlauchanschlußstutzens 1 in den Aufnahmestutzen 2 die Vorrastnase 107 an der innen liegenden Stirnseite 19 des Aufnahmestutzens 2 ein, bevor die Rastvorrichtung 6 ineinandergreift. Auf diese Weise wird der Schlauchanschlußstutzen 1 am Wasserkasten 3 unverlierbar gehalten, so daß der Schlauchanschlußstutzen 1 vormontiert werden kann und die endgültige Lage des winklig ausgeführten Schlauchanschlußstutzens 1 erst bei der Endmontage durch Einrasten der Rastvorrichtung 6 festgelegt wird. Der axiale Abstand A der Rastnase 107 von der Rastnase 25 des Aufnahmeteils 4 entspricht daher mindestens der Länge L des Aufnahmestutzens 2 plus einem Leerweg W. Der Leerweg W ist dabei so gewählt, daß bei eingerasteter Vorrastnase 107 das Einsteckteil 5 bereits teilweise im Aufnahmeteil 4 axial eingefahren ist, ohne jedoch im Aufnahmeteil 4 zu verrasten. Vorteilhaft ist der Leerweg W so bemessen, daß der Dichtring 10 gerade eben in den Aufnahmeraum 21 eingetreten ist.

In Fig. 6 ist der am Wasserkasten 3 verrastete Schlauchanschlußstutzen 1 dargestellt, auf dessen Befestigungsabschnitt 110 ein Wasserschlauch 111 festliegt. In dem in Fig. 6 dargestellten verrasteten Zustand ist der Schlauchanschlußstutzen 1 drehfest mit dem Aufnahmestutzen 2 verbunden, so daß die der verrasteten Drehstellung entsprechende Lage des Aufnahmestutzens gesichert ist. In dieser eingerasteten Stellung des Schlauchanschlußstutzens 1 ist der Endabschnitt 7 etwa spielfrei im Aufnahmeraum 21 gehalten, wobei der Dichtring 10 zwischen den Ringschultern 9 und 22 axial gepreßt liegt. Die Ringwand 20 des Aufnahmeteils 4 liegt dabei gleichzeitig vorzugsweise spielfrei im Ringraum 15 des Einsteckteils 5, so daß neben der Axialsicherung und der Drehsicherung auch eine sehr steife Verbindung erzielt ist. Vorteilhaft bildet der Boden des Aufnahmeraums 21 einen Anschlag 28 für die Stirnseite 8 des Endabschnitts 7; entsprechend kann der Boden 16 des Ringraums 15 einen Axialanschlag für die Stirnseite 29 der Ringwand 20 bilden.

Da die die Rastvorrichtung bildenden Teile 4 und 5 radial außen an den Stutzen 1 und 2 angeordnet sind, kann der eingesteckte Schenkel 101 des Schlauchanschlußstutzens über eine große axiale Länge im Aufnahmestutzen 2 spielfrei gehalten werden. Durch diese lange Führung wird eine besonders starre Verbindung erzielt.

In vorteilhafter Weiterbildung der Erfindung ist der Schenkel 101 des Schlauchanschlußstutzens derart verlängert, daß sein freies Ende 103 im Bereich eines Austrittsstutzens 200 liegt. Es wird so eine günstige Beeinflussung der Strömung nach Art einer Ejektorwirkung erzielt, da der Austrittsstutzen 200 des Wasserkastens 3 am Sauganschluß einer nicht gezeigten Pumpe angeschlossen ist, so daß die am freien Ende 103 des Schlauchanschlußstutzens 1 vorbeiströmende Flüssigkeit eine Saugwirkung erzeugt, durch die über den Sauganschlußstutzen Kühlwasser aus dem Ausgleichsbehälter in den Kühlkreislauf gefördert wird.

## Patentansprüche

1. Wasserkasten für einen Wärmetauscher, mit einem in einen Aufnahmestutzen (2) des Wasserkastens (3) einsteckbaren, insbesondere als Winkelstutzen ausgeführten Schlauchanschlußstutzen (1), der über eine aus einem Einsteckteil (5) und einem Aufnahmeteil (4) bestehende Rastverbindung an dem Wasserkasten (3) festlegbar ist und das Einsteckteil (5) sowie das Aufnahmeteil (4) radial außen am Aufnahmestutzen (2) und am Schlauchanschlußstutzen (1) angeordnet sind, wobei der Schlauchanschlußstutzen (1) beim Einstecken in den Aufnahmestutzen (2) mit einer Vorrastnase (107) axial unverlierbar, aber drehbar verrastet, und das Einsteckteil (5) in einer vorbestimmten Montagelage des Anschlußstutzens (1) in das Aufnahmeteil (4) axial einsteckbar ist, wobei das Einsteckteil (5) in dieser vorbestimmten Montagelage in Umfangsrichtung formschlüssig drehfest in das Aufnahmeteil (4) eingreift und in Einsteckrichtung nach überfahren einer Rastebene (30) im Aufnahmeteil (4) drehfest verrastet.

2. Wasserkasten nach Anspruch 1,
dadurch gekennzeichnet, daß das am Schlauchanschlußstutzen (1) angeordnete Teil (4) der Rastvorrichtung (6) im eingerasteten Zustand des Schlauchanschlußstutzens (1) den Aufnahmestutzen (2) überragt.

3. Wasserkasten nach Anspruch 1 oder 2,
dadurch gekennzeichnet, daß der freie Endabschnitt (7) des Anschlußstutzens (2) in einem am Schlauchanschlußstutzen (1) ausgebildeten, ringförmigen Aufnahmeraum (21) vorzugsweise spielfrei gehalten ist und zwischen einer äußeren Ringschulter (9) am Endabschnitt (7) und einer inneren Ringschulter (22) im Aufnahmeraum (21) eine Dichtung (10), vorzugsweise ein O-Ring angeordnet ist.

4. Wasserkasten nach einem der Ansprüche 1 bis 3,
dadurch gekennzeichnet, daß das Aufnahmeteil (4) der Rastvorrichtung (6) von einem koaxial zum Stutzen (1) liegenden Ring (24) begrenzt ist, der über radiale Stege (23) am Stutzen (1) gehalten ist.

5. Wasserkasten nach Anspruch 4,
dadurch gekennzeichnet, daß der Ring (24) zwischen je zwei Stegen eine sich in Umfangsrichtung erstreckende, radial nach innen ragende Rastnase (25) aufweist, deren Rastebene (30) in Einsteckvorrichtung hinter den Stegen (23) liegt.

6. Wasserkasten nach Anspruch 4 oder 5,
dadurch gekennzeichnet, daß die Stege (23) in Umfangsrichtung jeweils einen gleichen Winkelabstand (26) von vorzugsweise 90° aufweisen.

7. Wasserkasten nach einem der Ansprüche 5 oder 6,
dadurch gekennzeichnet, daß das Einsteckteil (5) der Rastvorrichtung (6) durch mindestens eine axial sich erstreckende Zunge (12) gebildet ist, die einen radial nach außen ragenden Rastnocken (14) trägt und sich in Umfangsrichtung des Stutzens (2) koaxial wölbt.

8. Wasserkasten nach Anspruch 7,
dadurch gekennzeichnet, daß die Zunge (12) in Umfangsrichtung eine Breite (Z) hat, die der Breite (B) eines durch zwei Stege (23) begrenzten Aufnahmefeldes (27) im Aufnahmeteil (4) entspricht.

9. Wasserkasten nach Anspruch 7 oder 8,
dadurch gekennzeichnet, daß in Umfangsrichtung mehrere nebeneinanderliegende Zungen (12) einen Zungenring (11) bilden.

10. Wasserkasten nach einem der Ansprüche 1 bis 9,
dadurch gekennzeichnet, daß das Aufnahmeteil (4) am Schlauchanschlußstutzen (1) und das Einsteckteil (5) am Aufnahmestutzen (2) angeordnet ist.

11. Wasserkasten nach einem der Ansprüche 1 bis 10,
dadurch gekennzeichnet, daß im Mantel (104) des in den Aufnahmestutzen (2) eingesteckten Schenkels (101) des Schlauchanschlußstutzens (1) eine Rastzunge (106) ausgebildet ist, die sich in Richtung auf das freie Ende (103) des Schenkels (101) erstreckt und die Vorrastnase (107) trägt, die radial nach außen gerichtet ist und mit einem Abstand (A) von der Rastebene (30) der Rastvorrichtung (6) entfernt liegt, wobei der Abstand (A) länger als die axiale Länge (L) des Aufnahmestutzens (2) ausgebildet ist.

12. Wasserkasten nach einem der Ansprüche 1 bis 11,
dadurch gekennzeichnet, daß das freie Ende (103) des eingesteckten Schenkels (101) des Schlauchanschlußstutzens (1) zur Erzielung einer Ejektorwirkung bis in den Bereich eines gegenüberliegenden Austrittstutzens (200) des Wasserkastens (3) verlängert ist.

## Claims

1. A water tank for a heat exchanger with a hose connecting union (1) constructed particularly as an angled connector and adapted to be inserted into a receiving socket (2) of the water tank (3), said union (1) being adapted to be fixed on the water tank (3) by means of a snap-action connection consisting of an insertion part (5) and a receiving part (4), the insertion part (5) and the receiving part (4) being disposed radially outside and on the receiving union (2) and on the hose connecting union (1), the hose connecting union (1), upon insertion into the receiving union (2), being axially captively but rotatably locked together with a catch nose (107), the insertion part (5) being adapted for axial insertion into the receiving part (4) in a predetermined installed position of the connecting union (1), whereby in this predetermined installed position, the insertion part (5) is in a peripheral direction form-lockingly and non-rotatably engaged in the receiving part (4) and, in the insertion direction, rotationally rigidly locked in the receiving part (4) once it has negotiated a catch-fitting level (30).

2. A water tank according to claim 1, characterised in that the part (4) of the catch device (6) which is disposed on the hose connecting union (1) projects beyond the receiving union (2) when the hose connecting union (1) is in the fully-engaged position.

3. A water tank according to claim 1 or 2, characterised in that the free end portion (7) of the connecting union (2) is supported, preferably without clearance, in an annular receiving space (21) constructed on the hose connecting union (1) and in that a gasket (10), preferably an O-ring, is disposed between an outer annular shoulder (9) on the end portion (7) and an inner annular shoulder (22) in the receiving space (21).

4. A water tank according to one of claims 1 to 3, characterised in that the receiving part (4) of the catch-fitting device (6) is bounded by a ring (24) coaxial with the union (1) and held on the union (1) via radial webs (23).

5. A water tank according to claim 1, characterised in that the ring (24) comprises, between in each case two webs and extending in the peripheral direction, a radially inwardly projecting catch nose (25) of which the catch engaging level (30) lies behind the webs (23), in the insertion direction.

6. A water tank according to claim 4 or 5, characterised in that in the peripheral direction the webs (23) are respectively spaced apart by an angle (26) of preferably 90°.

7. A water tank according to one of claims 5 to 6, characterised in that the insertion part (5) of the catch connecting device (6) is formed by at least one axially extending tongue (12) which has a radially outwardly projecting catch-engaging projection (14) and bulges out coaxially in the peripheral direction of the union (2).

8. A water tank according to claim 7, characterised in that in the peripheral direction the tongue (12) has a width (Z) which corresponds to the width (B) of a receiving area (27) bounded by two webs (23) and provided in the receiving part (4).

9. A water tank according to claim 7 or 8, characterised in that in the peripheral direction a plurality of adjacently disposed tongues (12) form a tongue ring (11).

10. A water tank according to one of claims 1 to 9, characterised in that the receiving part (4) is disposed on the hose connecting union (1) and the insertion part (5) is disposed on the receiving union (2).

11. A water tank according to one of claims 1 to 10, characterised in that in the shell (104) under the leg (101) of the hose connecting union (1) which is inserted into the receiving union (2) there is a catch tongue (106) which extends in the direction of the free end (103) of the leg (101) and carries the catch nose (107) which is directed radially outwardly and is remote from the catch engaging level (30) of the catch connecting device (6) by a distance (A), the distance (A) being longer than the axial length (L) of the receiving union (2).

12. A water tank according to one of claims 1 to 11, charactrised in that the free end (103) of the inserted leg (101) of the hose connecting union (1) is lengthened as far as the area of an oppositely disposed outlet union (200) of the water tank (3) in order to achieve an ejector effect.

## Revendications

1. Caisse à eau pour un échangeur de chaleur, comprenant une tubulure de raccordement de tuyau (1) pouvant être emboîtée dans une tubulure réceptrice (2) de la caisse à eau (3), réalisée en particulier sous la forme d'une tubulure coudée, qui peut être fixée à la caisse à eau (3) par l'intermédiaire d'un assemblage à encliquetage composé d'une partie mâle (5) et d'une partie réceptrice (4), et la partie mâle (5) ainsi que la partie réceptrice (4) sont disposées radialement à l'extérieur sur la tubulure réceptrice (2) et sur la tubulure de raccordement de tuyau (1), la tubulure de raccordement de tuyau (1) s'encliquetant axialement de façon imperdable mais libre en rotation au moyen d'un bec de pré-encliquetage (107) lors de l'emmanchement dans la tubulure réceptrice (2) et la partie mâle (5) pouvant s'encliqueter axialement dans la partie réceptrice (4) dans une position de montage prédéterminée de la tubulure de raccordement (1), la partie mâle (5) étant en prise dans la partie réceptrice (4) dans une position bloquée en rotation par sûreté de forme dans la direction circonférentielle dans cette position de montage prédéterminée, et s'encliquetant en position angulaire fixe dans la partie réceptrice (4) dans la direction d'emmanchement après le franchissement d'un plan d'encliquetage (30).

2. Caisse à eau selon la revendication 1, caractérisée en ce que la partie (4) du dispositif d'encliquetage (6) disposée sur la tubulure de raccordement de tuyau (1) fait saillie au-delà de la tubulure réceptrice (2) dans l'état encliqueté de la tubulure de raccordement de tuyau (1).

3. Caisse à eau selon la revendication 1 ou 2, caractérisée en ce que le segment d'extrémité libre (7) de la tubulure de raccordement (2) est retenu, de préférence sans jeu, dans une chambre réceptrice annulaire (21) formée sur la tubulure de raccordement de tuyau (1) et une garniture d'étanchéité (10), de préférence une bague torique, est disposée entre un épaulement annulaire extérieur (9) prévu sur le segment d'extrémité (7) et un épaulement annulaire intérieur (22) situé dans la chambre réceptrice (21).

4. Caisse à eau selon l'une des revendications 1 à 3, caractérisée en ce que la partie réceptrice (4) du dispositif d'encliquetage (6) est limitée par une bague ( 2 4) disposée coaxialement par rapport à la tubulure (1) qui est retenue sur la tubulure (1) par l'intermédiaire de pattes radiales (23).

5. Caisse à eau selon la revendication 4, caractérisée en ce que la bague (24) présente dans chaque intervalle entre deux pattes un bec d'encliquetage (25) s'étendant dans la direction circonférentielle et faisant saillie radialement vers l'extérieur et dont le plan d'encliquetage (30) se trouve en arrière des pattes (23) dans le sens de l'emmanchement.

6. Caisse à eau selon la revendication 4 ou 5, caractérisée en ce que les pattes (23) présentent toutes un écartement angulaire mutuel identique (26), de préférence de 90°, dans la direction circonférentielle.

7. Caisse à eau selon l'une des revendications 5 à 6, caractérisée en ce que la partie mâle (5) du dispositif d'encliquetage (6) est formée par au moins une languette (12) s'étendant axialement, qui porte un bossage d'encliquetage (14) s'étendant radialement vers l'extérieur, et qui se bombe coaxialement dans la direction circonférentielle de la tubulure (2).

8. Caisse à eau selon la revendication 7, caractérisée en ce que, dans la direction circonférentielle, la languette ( 12) a une largeur (Z) qui correspond à la largeur (B) de la zone réceptrice (27) formée dans la partie réceptrice (4) et limitée par deux pattes ( 2 3).

9. Caisse à eau selon la revendication 7 ou 8, caractérisée en ce que plusieurs languettes (12) disposées côte à côte dans la direction circonférentielle forment une bague à languettes (11).

10. Caisse à eau selon l'une des revendications 1 à 9, caractérisée en ce que la partie réceptrice (4) est disposée sur la tubulure de raccordement de tuyau (1) et la partie mâle (5) est prévue sur la tubulure réceptrice (2).

11. Caisse à eau selon l'une des revendications 1 à 10, caractérisée en ce que, dans la paroi latérale (104) de la branche (101) de la tubulure de raccordement de tuyau (1) qui est emmanchée dans la tubulure réceptrice (2) est formée une languette d'encliquetage (106) qui s'étend en direction de l'extrémité libre (103) de la branche (101) et qui porte le bec d'encliquetage (107) qui est dirigé radialement vers l'extérieur et se trouve à une distance (A) du plan d'encliquetage (30) du dispositif d'encliquetage (6), la distance (A) étant plus grande que la longueur axiale (L) de la tubulure réceptrice (2).

12. Caisse à eau selon l'une des revendications 1 à 11, caractérisée en ce que l'extrémité libre (103) de la branche emmanchée (101) de la tubulure de raccordement de tuyau (1) est prolongée jusque dans la région d'une tubulure de sortie opposée (200) de la caisse à eau (3) pour développer un effet d'éjecteur.
